# EUROPÄISCHE PATENTSCHRIFT

(11) **EP 0 037 367 B1**
(45) Veröffentlichungstag und Bekanntmachung des Hinweises auf die Patenterteilung: **18.01.1984**
(21) Anmeldenummer: 81730029.6
(22) Anmeldetag: 09.03.1981
(51) Int. Cl.: H01F 40/06, H01F 27/04

(54) **Gas- oder flüssigkeitsisolierter Messwandler**
Gas or liquid insulated measuring transformer
Transformateur de mesure isolé par un gaz ou par un liquide

(30) Priorität: 27.03.1980 DE 3012165
(43) Veröffentlichungstag der Anmeldung: 07.10.1981
(73) Patentinhaber: SIEMENS AKTIENGESELLSCHAFT, 80333 München (DE)
(72) Erfinder: Bahr, Rudolf, D-1000 Berlin 65 (DE); Kersten, Klaus-Dieter, D-1000 Berlin 45 (DE); Stenzel, Peter, D-1000 Berlin 20 (DE)

## Beschreibung

Die Erfindung bezieht sich auf einen gas- oder flüssigkeitsisolierten Meßwandler mit einem Kopfgehäuse, das eine Öffnung zur Aufnahme mindestens eines stabförmigen primären Anschlußelementes aufweist, wobei das Gehäuse im Bereich der Öffnung einen Flansch trägt, der durch ein isolierendes Ringteil gegenüber dem primären Anschlußelement isoliert ist und an seiner vom Gehäuse abgewandten Seite einen Dichtungsring aufweist, gegen den ein scheibenförmiges Druckelement mit einer den Abmessungen des primären Anschlußelementes entsprechend bemessenen Mittenausnehmung gepreßt ist.

Ein bekannter Meßwandler dieser Art (US-A-3380009) ist als Kopfstromwandler ausgebildet und weist einen stabförmigen Primärleiter auf. Die Enden des stabförmigen Primärleiters bilden stabförmige primäre Anschlußelemente des Wandlers. Der stabförmige Primärleiter ist an einem Ende mit einem Flansch verschweißt, der unter Zwischenlage einer ringförmigen Dichtung mit einem eingeschweißten Flansch des Kopfgehäuses verschraubt ist. An seinem anderen Ende ist der Primärleiter galvanisch vom Kopfgehäuse isoliert und abgedichtet durch eine Öffnung des Kopfgehäuses geführt.

Das Kopfgehäuse ist zu diesem Zwecke im Bereich seiner Öffnung mit einem eingeschweißten Flansch versehen, der durch ein isolierendes Ringteil gegenüber dem das primäre Anschlußelement bildenden Ende des stabförmigen Primärleiters isoliert ist. Der Flansch weist außerdem an seiner vom Gehäuse abgewandten Seite einen Dichtungsring auf, gegen den ein scheibenförmiges Druckelement gepreßt ist. Dieses scheibenförmige Druckelement ist von einer Art Mutter gebildet, die eine Ausnehmung mit einem Gewinde aufweist. Damit wird die Mutter auf das mit einem Außengewinde versehene Ende des stabförmigen Primärleiters geschraubt, wodurch der Flansch des Gehäuses über den Dichtring nicht nur mit dem scheibenförmigen Druckelement verspannt wird, sondern über einen weiteren inneren Dichtring auch mit einem Anschlag, der sich innerhalb des Gehäuses auf dem stabförmigen Primärleiter befindet.

Bei dem bekannten Meßwandler ist die Verbindungsstelle des das stabförmige primäre Anschlußelement bildenden Endes des stabförmigen Primärleiters mit dem Gehäuse auf der Seite verhältnismäßig kompliziert, wo auch eine Isolierung des Kopfgehäuses vom primären Anschlußelement vorgesehen sein muß. Außerdem tritt bei Längenänderungen des stabförmigen Primärleiters infolge Erwärmung eine Belastung des Kopfgehäuses ein, weil dieses dann seitlich ausgelenkt wird.

Der Erfindung liegt daher die Aufgabe zugrunde, einen gas- oder flüssigkeitsisolierten Meßwandler mit einem Kopfgehäuse vorzuschlagen, bei dem die Verbindungsstelle zwischen dem Kopfgehäuse und dem stabförmigen primären Anschlußelement auch dort einfach ausgestaltet werden kann, wo eine Isolierung zwischen dem Kopfgehäuse und dem primären Anschlußelement erforderlich ist. Außerdem soll diese Verbindungsstelle so gestaltet werden, daß durch das primäre Anschlußelement und seine Verbindung selbst dann keine mechanische Belastung auf das Kopfgehäuse ausgeübt wird, wenn das primäre Anschlußelement das Ende eines das Kopfgehäuse durchsetzenden, stabförmigen Primärleiters bildet.

Zur Lösung dieser Aufgabe besteht bei einem gas- oder flüssigkeitsisolierten Meßwandler der eingangs angegebenen Art erfindungsgemäß das scheibenförmige Druckelement aus einem isolierenden Werkstoff und bildet mit einem in die Öffnung zwischen Gehäuse und primärem Anschlußelement reichenden axialen Ansatz das isolierende Ringteil ; dabei ist das scheibenförmige Druckelement durch mehrere Schrauben mit dem Flansch verspannt, und das scheibenförmige Druckelement weist im Bereich seiner Mittenausnehmung mindestens einen Radialdichtring auf.

Ein wesentlicher Vorteil des erfindungsgemäßen Meßwandlers besteht darin, daß zur Abdichtung der Öffnung des Kopfgehäuses eine Verspannung des primären Anschlußelementes mit dem Kopfgehäuse nicht erforderlich ist ; es bedarf deshalb auch im Innern des Kopfgehäuses auf dem stabförmigen primären Anschlußelementes eines Anschlages nicht, der bei dem bekannten Stromwandler zur Vermeidung einer mechanischen Beanspruchung des Kopfgehäuses erforderlich ist. Das primäre Anschlußelement ist bei dem erfindungsgemäßen Meßwandler im Bereich der Öffnung im Kopfgehäuse überhaupt nicht verspannt, weil die Abdichtung des Kopfgehäuses im Bereich des primären Anschlußelementes außer dem Dichtring am Flansch durch mindestens einen Radialdichtring im Bereich der Mittenausnehmung erfolgt. Ein weiterer wesentlicher Vorteil des erfindungsgemäßen Meßwandlers ist darin zu sehen, daß er im Bereich des primären Anschlußelementes verhältnismäßig einfach ausgebildet ist, weil das primäre Anschlußelement nicht mit einem Au- ßengewinde und das scheibenförmige Druckelement in seiner Mittenausnehmung nicht mit einem Innengewinde versehen sein muß ; sowohl das primäre Anschlußelement als auch das scheibenförmige Druckelement kann bezüglich seiner Mittenausnehmung als gerader Zylinder ausgeführt sein. Außerdem benötigt der erfindungsgemäße Meßwandler im Innern des Kopfgehäuse auf dem primären Anschlußelement keinen Anschlag, wodurch nicht nur an Bauelementen, sondern auch an Herstellungskosten gespart ist.

Die Anbringung des Radialdichtringes kann bei dem erfindungsgemäßen Stromwandler im Bereich der Mittenausnehmung des scheibenförmigen Druckelementes in unterschiedlicher Weise erfolgen. Als vorteilhaft wird es jedoch angesehen, wenn das scheibenförmige Druckelement im Innern seiner Mittenausnehmung mindestens eine umlaufende Nut mit einem Radialdichtring aufweist. Vorzugsweise sind zwei umlaufende Nuten mit jeweils einem Radialdichtring hintereinander in der Ausnehmung vorgesehen. Der besondere Vorzug dieser Ausführungsform besteht darin, daß durch Befestigung des scheibenförmigen Druckelementes an dem Flansch die Dichtung im Bereich der Öffnung des Kopfgehäuses vervollständigt ist.

Als vorteilhaft wird es ferner angesehen, wenn das scheibenförmige Druckelement an dem vom Kopfgehäuse abgewendeten Ende der Mittenausnehmung eine umlaufende Abschrägung aufweist, in der ein Radialdichtring liegt ; gegen den Radialdichtring ist eine Druckplatte gepreßt. Der Vorteil dieser Ausführungsform liegt darin, daß die Aufnahme für den Radialdichtring vergleichsweise einfach hergestellt werden kann ; als zusätzlicher Aufwand erweist sich hierbei die Druckplatte, die im angepreßten Zustand erst die Dichtung wirksam werden läßt.

Die Druckplatte kann in unterschiedlicher Weise ausgebildet sein. Als vorteilhaft wird es angesehen, wenn sie aus einem isolierenden Werkstoff besteht und durch mehrere Schrauben mit dem Flansch und dem scheibenförmigen Druckelement verspannt ist. In diesem Falle können mit den Schrauben sowohl das scheibenförmige Druckelement als auch die Druckplatte mit dem Flansch des Kopfgehäuses verspannt werden.

Es kann aber auch vorteilhaft sein, wenn die Druckplatte aus Metall besteht und mit dem primären Anschlußelement verschweißt ist ; die Druckplatte ist an dem scheibenförmigen Druckelement befestigt, das seinerseits mit dem Flansch verspannt ist. Einer derartigen Ausführung wird man beispielsweise dann den Vorzug geben, wenn das primäre Anschlußelement nicht von dem Ende eines stabförmigen Primärleiters eines Kopfstromwandlers gebildet ist, sondern ein selbständiges, verhältnismäßig kurzes stabförmiges Anschlußelement eines Wandlers darstellt, an dessem im Kopfgehäuse liegenden Ende beispielsweise die Zuführungen zu einer in einem Topfgehäuse untergebrachten Primärwicklung befestigt sind.

Bei einem als Stromwandler mit einem zylindrischen Kopfgehäuse ausgebildeten erfindungsgemäßen Meßwandler können in an sich bekannter Weise das primäre Anschlußelement und ein gegenüberliegendes weiteres primäres Anschlußelement die Enden eines stabförmigen Primärleiters bilden und aufgrund der beschriebenen Anbringung des primären Anschlußelementes in der Öffnung des Kopfgehäuses das zylindrische Gehäuse mit seiner Achse in paralleler Richtung zum stabförmigen Primärleiter angebracht sein. Die Montage des stabförmigen Primärleiters kann nämlich ausschließlich von außen erfolgen ; ein Eingriff von innen zum möglicherweise erforderlichen Regulieren der Stellung eines Abstandselementes, wie dies bei dem oben beschriebenen bekannten Stromwandler erforderlich ist, muß hier auf keinen Fall vorgenommen werden, so daß das Kopfgehäuse des erfindungsgemäßen Meßwandlers nicht in horizontaler Richtung geteilt sein muß.

Zur Erläuterung der Erfindung ist in
Figur 1 das Kopfgehäuse eines als Kopfstromwandler ausgebildeten Ausführungsbeispiels des erfindungsgemäßen Meßwandlers, in
Figur die Einzelheit A nach Fig.1 vergrößert, in
Figur 3 eine weitere Ausbildungsmöglichkeit der Verbindungsstelle im Bereich der Einzelheit A und in
Figur 4 eine weitere Ausführungsform der Verbindungsstelle im Bereich der Einzelheit A wiedergegeben.

Das in Fig. 1 dargestellte Kopfgehäuse 1 eines Kopfstromwandlers 2 besteht aus einem zylindrischen Teil 3, einem Kappenteil 4 und einem Flanschteil 5. Das Kappenteil 4 ist mit dem zylindrischen Teil 3 beispielsweise durch Schweißen verbunden, während das Flanschteil 5 mit einem Innenflansch 6 des zylindrischen Teils 3 verschraubt ist. Mit dem Flanschteil 5 ist ein Ende 7 eines stabförmigen Primärleiters durch Schweißen verbunden.

Das Gehäuse 1 weist im Bereich des Kappenteiles 4 eine Öffnung 9 auf, die von einem an dem Kappenteil 4 angeschweißten Flansch 10 gebildet ist. Der Flansch 10 weist auf einer vom Gehäuse 1 abgewendeten Seite 11 eine umlaufende Nut 12 auf, in der ein Dichtring 13, vorzugsweise ein O-Ring, liegt. Der Flansch 10 weist außerdem mehrere Gewindebohrungen 14 auf (siehe Fig. 2).

An die Seite 11 des Flansches 10 ist ein scheibenförmiges Druckelement 15 gepreßt, wodurch der Dichtring 13 wirksam wird. Das scheibenförmige Druckelement 15 besitzt eine Mittenausnehmung 16, durch die ein primäres Anschlußelement 17 geführt ist, das in dem dargestellten Ausführungsbeispiel von dem anderen Ende des stabförmigen Primärleiters abgebildet ist. An dem vom Kopfgehäuse 1 abgewandten Ende der Mittenausnehmung 16 weist das scheibenförmige Druckelement 15 eine Abschrägung 18 auf, in der ein Radialdichtring 19 untergebracht ist.

Dem scheibenförmigen Druckelement 15 benachbart ist eine Druckplatte 20 angeordnet, die ebenso wie das scheibenförmige Druckelement aus einem isolierenden Werkstoff besteht. Die Druckplatte 20 weist ebenso wie das scheibenförmige Druckelement 15 Bohrungen zur Aufnahme von Befestigungsschrauben 21 auf. Zur Aufnahme des Schraubenkopfes ist die Druckplatte mit Einsenkungen 22 versehen. Nach Eindrehen der Schrauben 21 sind das scheibenförmige Druckelement 15 und die Druckplatte 20 mit dem Flansch 10 verspannt, wobei das Kopfgehäuse 1 sowohl an der Seite 11 des Flansches 10 als auch im Bereich des primären Anschlußelementes 17 nach außen sicher abgedichtet ist. Dabei ist die Abdichtung ohne jegliche Verspannung des Gehäuses 1 erreicht, weil an dem Flansch 10 lediglich das scheibenförmige Druckelement 15 und die Druckplatte 20 befestigt werden, die jedoch nicht an dem primären Anschlußelement 17 angreifen. In dem dargestellten Fall des Kopfstromwandlers mit einem stabförmigen Primärleiter hat diese Art der Ausbildung der Dichtungsstelle außerdem den Vorteil, daß sich bei einer infolge Stromdurchflusses erfolgenden Erwärmung der Primärleiter in axialer Richtung ausdehnen kann, ohne daß dadurch das Gehäuse 1 beansprucht wird.

Bei der Dichtungsstelle nach Fig.3 ist der Flansch 10 in der schon beschriebenen Weise mit dem Kopfgehäuse 1 verbunden und weist wiederum an seiner Seite 11 einen Dichtring 13 auf. Ein scheibenförmiges Druckelement 30 ist ebenfalls wiederum mit einer Mittenausnehmung 31 versehen, die jedoch in ihrem Innern zwei umlaufende Nuten 32 und 33 zur Aufnahme jeweils eines Radialdichtringes 34 und 35 aufweist. Das scheibenförmige Druckelement 30 ist mit einer Durchgangsbohrung 36 versehen, um mittels Schrauben 37 ein Verspannen mit dem Flansch 10 zu erreichen.

Bei der in Fig.4 dargestellten Ausführung der Dichtungsstelle im Bereich des mit dem Gehäuse 1 verbundenen Flansches 10 ist letzterer in der wiederholt beschriebenen Weise ausgestaltet. Ein scheibenförmiges Druckelement 40 weist wiederum eine Mittenausnehmung 41 auf, die an ihrem vom Kopfgehäuse 1 abgewandten Ende eine Abschrägung 42 zur Aufnahme eines Radialdichtringes 43 besitzt. Gegen das scheibenförmige Druckelement 40 ist eine Druckplatte 44 mittels Schrauben 45 gepreßt ; die Druckplatte 44 ist dabei mittels einer Schweißnaht 46 mit einem primären Anschlußelement 47 verbunden, bei dem es sich im dargestellten Ausführungsbeispiel nicht um das Ende eines stabförmigen Primärleiters, sondern um ein relativ kurzes stabförmiges selbständiges Anschlußelement handeln soll. An der im Gehäuse liegenden Seite 48 dieses Anschlußelementes 47 können dann in nicht mehr dargestellter Weise die Zuführungen zu einer beispielsweise in einem Fußgehäuse untergebrachten Primärwicklung befestigt sein.

Bei der Ausführung nach Fig. 4 dient also die Druckplatte 44 nicht nur zur Bewerkstelligung der Dichtung im Bereich des primären Anschlußelementes 47, sondern gleichzeitig zur mechanischen Halterung dieses Anschlußelementes am Kopfgehäuse 1.

Das scheibenförmige Druckelement 40 ist mit einem axialen Ansatz 49 versehen, der zur Isolierung des Flansches 10 und damit des Kopfgehäuses 1 gegenüber dem primären Anschlußelement 47 dient. Entsprechende axiale Ansätze weisen übrigens auch die scheibenförmigen Druckelemente der Ausführungsbeispiele nach den Figuren 1 bis 3 auf.

Nachzutragen ist noch, daß sich bei dem in Fig. dargestellten Ausführungsbeispiel innerhalb des Kopfgehäuses 1 in bekannter Weise eine Kernschale 50 befindet, die mittels eines Verbindungsgliedes 51 an einem Metallrohr 52 einer im übrigen nicht weiter dargestellten Durchführung 53 befestigt ist. Innerhalb der Kernschale 50 befinden sich in ebenfalls bekannter Weise mehrere Eisenkerne mit aufgebrachter Sekundärwicklung.

## Patentansprüche

1. Gas- oder flüssigkeitsisolierter Meßwandler mit einem Kopfgehäuse (1), das eine Öffnung (9) zur Aufnahme mindestens eines stabförmigen primären Anschlußelementes (17) aufweist, wobei das Gehäuse (1) im Bereich der Öffnung (9) einen Flansch (10) trägt, der durch ein isolierendes Ringteil gegenüber dem primären Anschlußelement (17) isoliert ist und an seiner vom Gehäuse (1) abgewandten Seite einen Dichtungsring (18) aufweist, gegen den ein scheibenförmiges Druckelement mit einer den Abmessungen des primären Anschlußelementes entsprechend bemessenen Mittenausnehmung gepreßt ist, dadurch gekennzeichnet, daß das scheibenförmige Druckelement (15) aus einem isolierenden Werkstoff besteht und mit einem in die Öffnung zwischen Gehäuse (1) und primärem Anschlußelement (17) reichenden axialen Ansatz das isolierende Ringteil bildet, daß das scheibenförmige Druckelement (15) durch mehrere Schrauben (21) mit dem Flansch (10) verspannt ist und daß das scheibenförmige Druckelement (15) im Bereich seiner Mittenausnehmung (16) mindestens einen Radialdichtring (19) aufweist.

2. Meßwandler nach Anspruch 1, dadurch gekennzeichnet, daß das scheibenförmige Druckelement (30) im Innern seiner Mittenausnehmung (31) mindestens eine umlaufende Nut (32 ; 33) mit einem Radialdichtring (34 ; 35) aufweist (Fig. 3).

3. Meßwandler nach Anspruch 1, dadurch gekennzeichnet, daß das scheibenförmige Druckelement (15) an dem vom Kopfgehäuse (1) abgewandten Ende der Mittenausnehmung (16) eine umlaufende Abschrägung (18) aufweist, in der ein Radialdichtring (19) liegt und daß gegen den Radialdichtring (19) eine Druckplatte (20) gepreßt ist.

4. Meßwandler nach Anspruch 3, dadurch gekennzeichnet, daß die Druckplatte (20) aus einem isolierenden Werkstoff besteht und durch mehrere Schrauben (21) mit dem Flansch (10) und dem scheibenförmigen Druckelement (15) verspannt ist (Fig. 2).

5. Meßwandler nach Anspruch 3, dadurch gekennzeichnet, daß die Druckplatte (44) aus Metall besteht und mit dem primären Anschlußelement (47) verschweißt ist, daß die Druckplatte (44) an dem scheibenförmigen Druckelement (40) befestigt ist, das seinerseits mit dem Flansch (10) verspannt ist (Fig.4).

6. Meßwandler nach einem der vorangehenden Ansprüche als Stromwandler mit einem zylindrischen Kopfgehäuse, dadurch gekennzeichnet, daß das primäre Anschlußelement und ein gegenüberliegendes weiteres Anschlußelement die Enden eines stabförmigen Primärleiters bilden und daß das zylindrische Gehäuse mit seiner Achse in paralleler Richtung zum stabförmigen Primärleiter angebracht ist.

## Claims

1. A gas- or liquid-insulated instrument transformer comprising a head casing (1) having an opening (9) to receive at least one rod-shaped primary connection element (17), wherein, in the region of the opening (9), the casing (1) carries a flange (10) which is insulated from the primary connection element (17) by an insulating annular component and which has a sealing ring (18) on its side facing away from the casing (1), against which sealing ring (18) is pressed a disc-shaped pressure element, which has a central opening, the dimensions of which correspond to the dimensions of the primary connection element, characterised in that the disc-shaped pressure element (15) is made of an insulating material and, together with an axial extension, which extends into the opening between the casing (1) and the primary connection element (17), forms the insulating annular component ; that the disc-shaped pressure element (15) is fixed to the flange (10) by means of a plurality of screws ; and that in the region of the central opening (16), the disc-shaped pressure element (15) has at least one radial sealing ring (19).

2. An instrument transformer according to Claim 1, characterised in that, within its central opening (31), the disc-shaped pressure element (30) has at least one peripheral groove (32 ; 33) with a radial sealing ring (34 ; 35) (Figure 3).

3. An instrument transformer according to Claim 1, characterised in that, at the end of the central opening (16) which faces away from the head casing (1), the disc-shaped pressure element (15) has a peripheral bevel (18), in which a sealing ring (19) is positioned ; and that a pressure plate (20) is pressed against the radial sealing ring (19).

4. An instrument transformer according to Claim 3, characterised in that the pressure plate (20) is made of an insulating material and is fixed to the flange (10) and the disc-shaped pressure element (15) by a plurality of screws (21) (Figure 2).

5. An instrument transformer according to Claim 3, characterised in that the pressure plate (44) is made of metal and is welded to the primary connection element (47) ; and that the pressure plate (44) is secured to the disc-shaped pressure element (40) which in turn is fixed to the flange (10) (Figure 4).

6. An instrument transformer according to one of the preceding Claims in the form of a current transformer having a cylindrical head casing, characterised in that the primary connection element and an oppositely arranged primary connection element form the ends of a rod-shaped primary conductor ; and that the cylindrical casing is arranged with its axis parallel to the rod-shaped primary conductor.

## Revendications

1. Transformateur de mesure à isolation par un gaz ou un liquide, comportant un boîtier de tête qui présente une ouverture (9) pour recevoir au moins un élément de raccordement primaire (17) en forme de barre, le boîtier (1) portant dans la région de l'ouverture (9) une bride (10) qui est isolée de l'élément de raccordement primaire (17) par une pièce annulaire isolante et comporte, du côté éloigné du boîtier (1), une bague d'étanchéité (18) contre laquelle est appuyé un élément de pression en forme de disque qui présente un évidement central dimensionné en correspondance avec les dimensions de l'élément de raccordement primaire, caractérisé par le fait que l'élément de pression (15) en forme de disque est constitué par un matériau isolant et forme, par un appendice axial, pénétrant dans l'ouverture entre le boîtier (1) et l'élément de raccordement primaire (17), la pièce annulaire isolante, que l'élément de pression (15) en forme de disque est ancré sur la bride (10) au moyen de plusieurs vis (21 et que l'élément de pression (15) en forme de disque comporte au moins une bague d'étanchéité radiale (19) dans la région de son évidement central (16).

2. Transformateur de mesure suivant la revendication 1, caractérisé par le fait que l'élément de pression (30) en forme de disque comporte à l'intérieur de son évidement central (31) au moins une gorge circulaire (32 ; 33) avec une bague d'étanchéité radiale (34 ; 35) (figure 3).

3. Transformateur de mesure suivant la revendication 1, caractérisé par le fait que l'élément de pression (15) en forme de disque comporte, au niveau de l'extrémité de l'évidement central (16) qui est éloignée du boîtier de tête (1), un chanfrein circulaire (18) dans lequel se trouve une bague d'étanchéité radiale (19), et qu'une plaque de pression (20) est pressée contre la bague d'étanchéité radiale (19).

4. Transformateur de mesure suivant la revendication 3, caractérisé par le fait que la plaque de pression (20) est constituée par un matériau isolant et est ancrée sur la bride (10) et l'élément de pression (15) en forme de disque, au moyen de plusieurs vis (21) (figure 2).

5. Transformateur de mesure suivant la revendication 3, caractérisé par le fait que la plaque de pression (44) est constituée par un métal et est soudée à l'élément de raccordement primaire (47), et que la plaque de pression (44) est fixée sur l'élément de pression (40) en forme de disque qui de son côté est ancré sur la bride (10).

6. Transformateur de mesure suivant l'une des revendications précédentes, en tant que transformateur de courant comportant un boîtier de tête cylindrique, caractérisé par le fait que l'élément de raccordement primaire et un autre élément de raccordement opposé constituent les extrémités d'un conducteur primaire en forme de barre, et que le boîtier cylindrique est disposé de manière que son axe soit parallèle au conducteur primaire en forme de barre.
